# EUROPÄISCHE PATENTSCHRIFT

(11) **EP 0 587 040 B1**
(45) Veröffentlichungstag und Bekanntmachung des Hinweises auf die Patenterteilung: **23.06.1999**
(21) Anmeldenummer: 93114002.4
(22) Anmeldetag: 01.09.1993
(51) Int. Cl.: A47B 57/42

(54) **Regal für Fachböden**
Shelf
Tablette de support pour etagères

(30) Priorität: 03.09.1992 DE 9211778 U; 08.10.1992 DE 9213540 U
(43) Veröffentlichungstag der Anmeldung: 16.03.1994
(73) Patentinhaber: Körner, Ulrich, D-88239 Wangen (DE)
(72) Erfinder: Körner, Ulrich, D-88239 Wangen (DE)
(74) Vertreter: Hiebsch, Gerhard F., Dipl.-Ing.

(56) Entgegenhaltungen:
- EP-A- 0 351 735
- WO-A-93/13692
- DE-U- 8 800 560
- FR-A- 1 442 485
- GB-A- 566 891
- GB-A- 1 198 887
- US-A- 3 146 735
- US-A- 4 348 965

## Beschreibung

Die Erfindung betrifft ein Regal mit etwa vertikal verlaufenden Halteprofilen aus Metall und davon abkragenden Trägern für auf diese aufgelegte Fachböden, wobei die Fachbodenträger aus einem oberen strangartigen Abschnitt mit abgewinkeltem Einschubende und wenigstens einem einends am oberen Abschnitt in einem Winkel geneigt festliegenden Abstützabschnitt mit abgewinkeltem Einschubende besteht, wobei die Einschubenden in Öffnungen des Halteprofils arretierbar festlegbar sind.

Die FR-A-1 442 485 zeigt ein Regal mit etwa vertikal verlaufenden Halteprofilen aus Metall und davon abkragenden Trägern für auf diese aufgelegte Fachböden; die Fachbodenträger sind aus Blechstreifen gebogene Winkelstücke mit nach unten abgekanteten Einschubenden, welche in taschenartige Ausformungen eines U-Profiles als Halteprofil eingehängt werden können. Eine gleiche Vorrichtung offenbart die GB-A-566 891.

Beispielsweise durch die Schrift zum DE-U 89 12 420 sind Anbauregale für Langgut in Lagerhallen bekannt, welche aufgrund des hohen Gewichtes der Lagergüter erheblichen statischen Anforderungen gewachsen sein müssen und infolgedessen aus hoch belastbaren Einzelteilen bestehen. Die als Kastenprofile ausgebildeten horizontalen Träger umgreifen mit einem querschnittlich U-förmigen Schuh eine Seite des ebenfalls kastenartigen Halteprofils und sind mit Keilen festgelegt, deren jeder fluchtende Löcher in Halteprofil und Schuh durchsetzt. Derartige Lagerregale sind für Läden oder gar Wohneinrichtungen nicht geeignet, weshalb sich der Erfinder das Ziel gesetzt hat, eine andere Regalkonzeption für den Wohnraumbereich oder den Ladenbau zur Verfügung zu stellen, bei der auf die Träger in an sich bekannter Weise Fachböden aufgelegt werden.

In Kenntnis dieses Standes der Technik hat sich der Erfinder das Ziel gesetzt, eine stabile, optisch ansprechende und leicht zu handhabende Regaleinrichtung zu schaffen.

Zur Lösung dieser Aufgabe führt die Lehre nach dem unabhängigen Anspruch, die Unteransprüche geben besonders günstige weitere Ausgestaltungen an.

Erfindungsgemäß sind der obere strangartige Abschnitt sowie der Abstützabschnitt -- nicht aus einem Blechstreifen gebogen, sondern -- stabförmig ausgebildet, und der Abstützstab enthält zwei durch Abstandhalter miteinander verbundene parallele Stäbe, deren einer als Einschubende ein Klemmstück aufweist, dem ein stumpfes Ende des anderen Stabes zugeordnet ist.

Auf diese Weise entsteht ein die vom Erfinder gesehene Aufgabe in bestechender Weise lösendes Regal.

Nach einem anderen Merkmal der Erfindung ist ein Anschlagende vom seitlichen Einschubende und/oder von dem etwa parallelen Klemmstück des Fachbodenträgers abgewinkelt, wobei die Anschlagenden zueinander bevorzugt parallel verlaufen.

Im Rahmen der Erfindung liegt zudem, daß ein Halteprofil aus zwei parallelen Rundstäben geringen Durchmessers besteht, die durch quer zu diesen liegende Rundstababschnitte oder Rundbolzen in Abstand zueinander festgelegt sind, wobei jeweils zwei Rundbolzen in geringem Abstand stehen und somit eine Klemmhalterung für das dazwischen festlegbare Einschubende des horizontalen Stabes einerseits und das Klemmstück des Abstützstabes anderseits begrenzen.

Vorteilhafterweise besteht der Abstützstab des Fachbodenträgers aus einem am freien Ende des oberen Stabes festliegenden und in Abstand zur Klemmhalterung endenden Stützstab und einem das Klemmstück anbietenden Klemmstab, der in Abstand zum abgewinkelten Hakenende des Stützstabes mit diesem durch in Abstand zueinander angebrachte Abstandhalter verbunden ist.

Als Abstandhalter sind Rundbolzen und/oder Kugeln vorgesehen.

Bevorzugt nimmt der Winkel zwischen dem gekrümmten Abstützstab und dem oberen Stab zum Halteprofil hin stetig zu.

Bei einer anderen Ausführung ist der Abstützstab mit dem oberen Stab durch einen etwa U-förmigen Stützstab verbunden, und zwischen letzterem sowie dem Abstützstab und/oder dem oberen Stab sind die Abstandhalter vorgesehen.

Dank dieser Maßgaben entstehen filigrane und doch stabile Fachbodenträger.

Erfindungsgemäß ist das Halteprofil mittels wenigstens eines es abschnittsweise aufnehmenden Halteklotzes und/oder einer Haltelasche festgelegt, deren Mittelbereich zur Aufnahme des Halteprofils oder deren mehrerer U-förmig ausgebildet ist, wobei Halteklotz bzw. Haltelasche von wengistens einer Schraube durchsetzbar ist. Auf diese Weise wird eine feste Verbindung mit einer Wand od. dgl. Fläche hergestellt, ohne daß das Aussehen des erfindungsgemäßen Regals beeinträchigt würde.

Der in seiner äußeren Gestalt zylindrische, quader-, teilkreis- oder dreiecksförmige Halteklotz bietet zur Aufnahme des Halteprofils einen sackförmigen oder durchgehenden Einschubschlitz -- oder aber Einschublöcher -- an.

Bei einer anderen Ausführungsform des erfindungsgemäßen Regals ist das Halteprofil in der Art eines U-Profils ausgebildet und mit Bohrungen bzw. Ausstanzungen ausgestattet, in denen die Einschubenden bzw. Klemmstücke des Fachbodenträgers durch besondere Arretiereinrichtungen festgelegt werden, beispielsweise mittels Stanzzungen, die von der Ausstanzung abgewinkelt ist, wobei ein Teil der Stanzzunge mit der Rückseite des U-förmigen Halteprofils eine Klemmbahn für das Einschubende bzw. das Klemmstück bildet.

Die Ausstanzung kann beispielsweise winkelförmig mit einem obenliegenden Horizontalarm ausgebildet sein.

Auch hat es sich als günstig erwiesen, die Ausstanzungen in einer hinterschnittenen Längsnut des i. w. U-förmigen Halteprofils vorzusehen, so daß für den eingesetzten Fachbodenträger die Frontflanken der hinterschnittenen Längsnut seitliche Anschlagkanten bilden.

Im Rahmen der Erfindung liegt es zudem, daß aus der Querschnittsform zweier U-Profile eine Tragsäule als Halteprofil zusammengesetzt wird, die -- gegebenenfalls dann einstückig - - mehrere der Längsnuten als Halteeinrichtung für Fachbodenträger enthält.

Schutz wird auch für ein Zusatzelement in Form einer Schraubenfeder mit über deren Kreiskontur hinaus verlängerten Enden beansprucht, welche als Steckenden ausgebildet sind; jeweils zwei Windungen der Schraubenfeder begrenzen dank der Werkstoffelastizität einen Klemmspalt, in den Preisschilder od. dgl. Einsatzstücke eingeschoben werden können.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
- Fig. 1:: die Seitenansicht eines Regals mit vertikalem Halteprofil, Fachbodenträger und Fachboden;
- Fig. 2:: den Schnitt durch Fig. 1 nach deren Linie II - II;
- Fig. 3:: einen vergrößerten Abschnitt des Regals in Schrägsicht;
- Fig 4:: einen Fachbodenträger für das Regal in einer gegenüber Fig. 1 geänderten Ausführung;
- Fig. 5 bis Fig. 11:: unterschiedliche Befestigungselemente für Regalteile in Schrägsichten;
- Fig. 12 bis Fig. 20:: Schrägsichten auf Kombinationen von Halteprofilen und Fachbodenträgern in unterschiedlichen Ausführungen;
- Fig. 21 bis Fig. 24:: jeweils einen Querschnitt durch ein Halteprofil an einer Wand und eine entsprechende freistehende Tragsäule;
- Fig. 25:: die Schrägsicht auf einen weiteren Fachbodenträger;
- Fig. 26:: ein Detail der Fig. 25;
- Fig. 27:: die Seitenansicht des am vertikalen Halteprofil festliegenden Fachbodenträgers nach Fig. 25;
- Fig. 28:: die Frontansicht zu Fig. 25;
- Fig. 29:: die Draufsicht auf einen vergrößerten Teil der Fig. 27;
- Fig. 30:: ein geschnittenes Halteprofil;
- Fig. 31:: einen Ausschnitt einer Seitenansicht zu Fig. 30;
- Fig. 32:: die Seitenansicht eines Fachbodenträgers mit Klemmeinrichtung für ein Schild;
- Fig. 33:: eine Schrägsicht auf einen Fachboden mit der Klemmeinrichtung;
- Fig. 34:: die Klemmeinrichtung in Seitenansicht.

Ein Regal 10 weist gemäß Fig. 1 vertikal an einer Wand festzulegende Halteprofile 12, von diesen abkragende Fachbodenträger 14 und auf diesen aufliegende Fachböden 16 auf.

Das Halteprofil 12 besteht aus zwei in Abstand a parallel zueinander verlaufenden Rundstäben 18 und diesen Abstand bestimmenden, zwischen den Rundstäben 18 vorgesehenen Rundstababschnitten oder Rundbolzen 20, deren Durchmesser d jenem der Rundstäbe 18 entspricht und ebenfalls etwa dem Maß des Abstandes a. Die Größenverhältnisse sind in Fig. 1,2 in etwa natürlicher Größe dargestellt, d. h. die Durchmesser d messen etwa 5 mm.

Die Rundbolzen 20 sind bevorzugt Abschnitte von Rundstäben 18 und jeweils paarweise so mit den Rundstäben 18 verschweißt, daß ihre Achse Q quer zur Längsachse A der Rundstäbe 18 verläuft; die Schweißpunkte sind mit 22 bezeichnet. Die beiden Rundbolzen 20, deren Länge n geringfügig größer ist als ihr Durchmesser d, sind in einem mittleren Abstand i zueinander festgelegt, welcher etwa dem Doppelten jenes Durchmessers d entspricht. Der mittlere Abstand h zweier benachbarter Rundbolzengruppen mißt im vorgestellten Ausführungsbeispiel etwa das Dreifache des Abstandes i. Der eine der beiden Rundstäbe 18 ist bei einer Ausführung an beiden Enden mit einer Öse 17 für nicht dargestellte Befestigungsschrauben ausgestattet, mit denen das Halteprofil 12 an einer Wand od. dgl. Fläche festgelegt werden kann.

Der Fachbodenträger 14 enthält einen -- in Gebrauchsstellung horizontalen -- Rundstab 24 mit horizontal abgewinkeltem Einschubende 26, welches zur Festlegung des Fachbodenträgers 14 zwischen ein Paar von Rundbolzen 20 eingeschoben wird und dann dort klemmend sitzt. An den horizontalen Fachbodenrundstab 24 ist ein von dessen freien Ende 25 weg gebogener Stützstab 28 im Bereich eines Hakenendes 30 angeschweißt; der von den beiden Rundstäben 24 und 28 begrenzte Winkel w erweitert sich zum freien Ende 32 des Stützstabes 28 hin zunehmend.

Durch Rundbolzen 20 oder Kugeln 21 (Fig. 5) ist an den Stützstab 28 ein ihn begleitender Klemmstab 34 angeschweißt, dessen eines Ende 35 im Abstand q vom Hakenende 30 des Stützstabes 28 verläuft und dessen anderes Ende als Klemmstück 36 parallel zum Einschubende 26 abgewinkelt ist sowie seinerseits zwischen zwei Rundbolzen 20 des Halteprofils 12 eingeschoben wird. Der Abstand b von Einschubende 26 und Klemmstück 36 ist ein Mehrfaches des Abstandes h, bevorzugt ein Dreifaches.

Beim Fachbodenträger 14a der Fig. 4 mißt die Länge t 340 mm und der stetige Winkel w1 zwischen dem horizontalen Rundstab 24 sowie einem einzelnen Klemmstab 34a etwa 25°. Hier ist der Stützstab 28a U-artig gebogen und mit jeweils einem seiner Schenkel über Rundbolzen 20 an den horizontalen Rundstab 24 und den Klemmstab 34a angeschweißt.

Gemäß Fig. 5 ist das Halteprofil 12 statt mittels -- oder zusätzlich zu -- Ösen 17 durch einen Halteklotz 38 mit Einschubschlitz 39 an der Wand verschraubt. Der Halteklotz 38 ist hier von kreisrundem Querschnitt und zentrisch von einer Schraube 40 durchsetzt, die mit einer Kappe 41 abgedeckt sein kann. Der endliche Einschubschlitz 39 nimmt das untere Trägerende auf, das auf dem Schlitzboden 39a ruht.

In Fig. 6,7 sind quaderförmige Halte- oder Anschraubklötze 38a,38b gezeigt. In Fig. 6 ist -- wie in Fig. 5 -- ein Anschraubklotz 38a für das Ende des Halteprofils 12 dargestellt, diesmal als quaderförmiger Körper, in Fig. 7 ein sich frontwärts konisch verjüngender Anschraubklotz 38b, der in seinem durchgehenden Einschubschlitz 39b zwei Halteprofile 12 miteinander und mit der Wand verbindet. Die Anschraubklötze 38c,38d,38e der Fig. 8 bis 10 sind grundrißlich teilkreis-, quader- und dreiecksförmig, wobei der Quader der Fig. 9 das/die Halteprofil/e 12 diagonal aufnimmt.

In den Fig. 5, 11 sind zweiflügelige Haltelaschen 42 mit querschnittlich U-förmigem Mittelteil 43 zu erkennen. Letzteres nimmt ein oder zwei Halteprofil/e 12 auf. Die Haltelasche 42 wird ebenfalls an der Wand verschraubt, die Schraublöcher sind mit 44 bezeichnet.

Bei den Ausführungsformen der Fig. 12,13 werden Fachbodenträger 14 der beschriebenen Art mit U-Profilen 46 als Halteprofilen kombiniert. Diese U-Profile 46 sind entweder mit Bohrungen 48 zum Einstecken der Einschubenden 26 bzw. Klemmstücke 36 versehen oder bevorzugt mit in Frontansicht winkelförmigen Schlitzen 50 jeweils mit obenliegendem Querarm 51, in welche Einschubende 26 und Klemmstück 36 frontal eingeführt und abgesenkt werden. Die Tragstellung dieser Fachbodenträger 14 verdeutlicht der Schnitt der Fig. 14 gemäß Linie XIV - XIV in Fig. 12, 13.

Aus dem U-Profil 46a der Fig. 15 ist ein vertikales Langloch 52 so ausgestanzt, daß im Innenraum des U-Profils 46a eine Winkelzunge 54 entsteht, zwischen der und der Innenfläche 56 des U-Profils 46a Einschubende 26 bzw. Klemmstück 36 gemäß dem Längsschnitt in Linie XVI der Fig. 15 -- gezeigt in Fig. 16 -- festgelegt ist Die Stanzzunge 54 gewährleistet, daß die abgewinkelten Enden klemmend arretiert sind und ein seitliches Schwenken des Fachbodenträgers 14 unmöglich wird.

Statt der Stanzzunge 54 wird der Fachbodenträger 14 in Fig. 18 bis 21 durch die Frontflanken 58 einer vertikal gerichteten hinterschnittenen Längsnut 60 eines U-Profils 46b gehalten; Einschubende 26 und Klemmstück 36 sind hier abwärts gebogen.

Fig. 22 verdeutlicht eine Tragsäule 62 als Ersatz für ein Halteprofil, die ihrerseits vier hinterschnittene Längsnuten 60 anbietet, also konstruktiv aus zwei der U-Profile 40b zusammengesetzt ist. Entsprechend ist die querschnittlich runde Tragsäule 62a der Fig. 24 eine konstruktive Verdoppelung des Halteprofils 46c der Fig. 23.

Der untere Klemmstab 34b des Fachbodenträgers 14b der Fig. 25 bis 29 ist an seinem Klemmende zweifach abgewinkelt zu einem horizontalen Klemmstück 36 und einem vertikalen Anschlagende 37, wohingegen der begleitende darüberliegende Stützstab 28 gemäß Fig. 29 ein Anschlagende 32b bildet, das an eine Wand oder eine Rasterleiste haltend anschlägt. Vor allem diese Fig. 29 verdeutlicht die entstehende Seitenarretierung. Auch der obenliegende Rundstab 24 ist entsprechend doppelt gewinkelt mit abwärts gerichtetem Anschlagende 27.

Durch die geschilderte Ausgestaltung ergibt sich ein besonders fester Sitz des Fachbodenträgers 14b im Halteprofil 12.

Ein vertikales Standprofil 47 besteht nach Fig. 30 aus einem Innenrohr 49 und einem Außenvierkant 47a, die beide mit einer Reihe von einander überdeckenden Langlöchern 52 ausgestaltet sind; in diese werden die beschriebenen Verriegelungsenden 26, 27 und 36, 37 des Fachbodenträgers 14b eingeschoben.

Die einfache Befestigung eines Preis- oder Hinweisschildes 64 zeigt Fig. 32 bis 34; dieses wird zwischen zwei benachbarte Windungen einer Schraubenfeder 66 geringer Länge e eingeschoben. Die beiden Federenden 68 sind um ein Maß s über die Außenkontur der Schraubenfeder 66 hinaus verlängert und werden mit abgewinkelten Steckenden 69 jeweils zwischen ein Paar von Rundbolzen 20 oder in Bohrungen 70 eingeschoben.

Die Fig. 35 bis 45 zeigen als allgemeine Information besondere Ausgestaltungen des Anschraubklotzes 38 zur Aufnahme der Halteprofile 12 mit gemäß Fig. 35 drei fluchtenden Lochpaaren, die in Fig. 36 im Querschnitt zu sehen sind. Die Fig. 38 bis 41 stellen Draufsichten auf verschiedene Steckverbindungen aus Anschraubklotz 38 und Halteprofilen 12 dar.

In Fig. 42 sind zueiannder geneigte Halteprofile 12 erkennbar. Die Fig. 43 bis 45 geben verschiedene Konfigurationen von Regalen wieder, die mit Hilfe der Anschraubklötze 38 und der Halteprofile 12 zusammengefügt worden sind.

## Patentansprüche

1. Regal mit etwa vertikal verlaufenden Halteprofilen aus Metall und davon abkragenden Trägern für auf diese aufgelegte Fachböden, wobei die Fachbodenträger aus einem oberen strangartigen Abschnitt mit abgewinkeltem Einschubende und Wenigstens einem einends am oberen Abschnitt in einem Winkel geneigt festliegenden Abstützabschnitt mit abgewinkeltem Einschubende besteht, wobei die Einschubenden in Öffnungen des Halteprofils arretierbar festlegbar sind,
dadurch gekennzeichnet,
daß der obere strangartige Abschnitt und der Abstützabschnitt stabförmig ausgebildet sind und der Abstützstab zwei durch Abstandhalter (20, 21) miteinander verbundene parallele Stäbe (28, 34; 28ₐ, 34ₐ; 28, 34_{b}) enthält, deren einer als Einschubende ein Klemmstück (36) aufweist, dem ein stumpfes Ende (32, 32_{b}) des anderen Stabes (32, 28, 28ₐ) zugeordnet ist.

2. Regal nach Anspruch 1, gekennzeichnet durch ein vom seitlichen Einschubende (26) und/oder vom etwa parallelen Klemmstück (36) des Fachbodenträgers (14_{b}) abgewinkeltes Anschlagende (27, 37).

3. Regal nach Anspruch 2, dadurch gekennzeichnet, daß die Anschlagenden (27, 37) zueinander parallel verlaufen.

4. Regal nach nach einem der Ansprüche 1 bis 3, gekennzeichnet durch ein Halteprofil (12) aus zwei parallelen Rundstäben (18) geringen Durchmessers, die durch quer zu ihnen liegende Rundbolzen (20) in Abstand (a) aneinander festgelegt sind, wobei jeweils zwei Rundbolzen geringen Abstandes (d) zwischen sich eine Klemmhalterung für das Einschubende (26) des horizontalen Stabes (24) bzw. das Klemmstück (36) des Abstützstabes (28,34;34a) begrenzen.

5. Regal nach einem der Ansprüche 1 bis 4, dadurch gekennzeichnet, daß der Abstützstab des Fachbodenträgers (14) aus einem am freien Ende (25) des oberen Stabes (24) festliegenden und in Abstand zur Klemmhalterung endenden Stützstab (28) und einem das Klemmstück (36) anbietenden Klemmstab (34) besteht, der in Abstand (q) zum abgewinkelten Hakenende (30) des Stützstabes mit diesem durch die in Abstand zueinander angebrachten Abstandhalter (20,21) verbunden ist, wobei gegebenenfalls Rundbolzen (20) und/oder Kugeln (21) als Abstandhalter vorgesehen sind.

6. Regal nach einem der Ansprüche 1 bis 5, dadurch gekennzeichnet, daß der Abstützstab (34a) mit dem oberen Stab (24) durch einen etwa U-förmigen Stützstab (28a) verbunden und zwischen letzterem und dem Abstützstab und/oder dem oberen Stab die Abstandhalter (20,21) vorgesehen sind, wobei gegebenenfalls Rundbolzen (20) und/oder Kugeln (21) als Abstandhalter vorgesehen sind.

7. Regal nach einem der Ansprüche 1 bis 6, dadurch gekennzeichnet, daß der Winkel (w) zwischen dem gekrümmten Abstützstab (28,34) und dem oberen Stab (24) zum Halteprofil (18) hin stetig zunimmt und/oder, daß das Halteprofil (18) mittels wenigstens eines es abschnittsweise aufnehmenden Halteklotzes (38) und/oder einer Haltelasche (42) festgelegt sind, deren Mittelbereich zur Aufnahme des/der Halteprofils/e (18) U-förmig ausgebildet ist, wobei Halteklotz bzw. Haltelasche von wenigstens einer Schraube (40) durchsetzbar ist, wobei gegebenenfalls ein Einschubschlitz (39) oder Einschublöcher (Fig. 6) des zylindrischen, quader-, teilkreis- oder dreiecksförmigen Halteklotzes (38, 38a, 38b, 38d, 38c, 38e) zur Aufnahme eines Halteprofils (18) vorhanden ist/sind.

8. Regal mit querschnittlich U-förmigem Halteprofil mit Bohrungen oder Ausstanzungen zur Aufnahme des Einschubendes bzw. Klemmstückes des Fachbodenträgers nach einem der Ansprüche 1 bis 7, gekennzeichnet durch eine abgewinkelte Stanzzunge (54) der Ausstanzung (52), wobei ein Teil der Stanzzunge mit der Rückseite (56) des U-förmigen Halteprofils (46, 46a) eine Klemmbahn für das Einschubende (26) bzw. das Klemmstück (36) bildet, oder durch eine Ausstanzung (50) mit winkelförmig dazu angeordnetem, obenliegendem Horizontalarm (51).

9. Regal nach einem der Ansprüche 1 bis 8, dadurch gekennzeichnet, daß die Ausstanzungen (52) in einer hinterschnittenen Längsnut (60) des i.w. U-förmigen Halteprofils (46b) liegen und die Frontflanken (58) der hinterschnittenen Längsnut seitliche Anschlagkanten für den Fachbodenträger (14) bilden.

10. Regal nach wenigstens einem der Ansprüche 1 bis 9, dadurch gekennzeichnet, daß ein in der Ebene des Fachbodenträgers (14) in dessen Gebrauchslage abwärts abgewinkeltes Einschubende (26) und ein diesem paralleles Klemmstück (36) vorhanden sind oder ein Halteprofil (46c), dessen Querschnittsecken teilkreisförmig gerundet sind (Fig. 23), wobei wenigstens zwei Halteprofile (46b,46c) zu einer Tragsäule (62,62a) zusammengesetzt sein können.

11. Regal nach einem der Ansprüche 1 bis 10, gekennzeichnet durch ein Halteprofil (47) aus einem Innenrohr (49) und einem Außenvierkant (47a), die beide mit wenigstens einer Reihe von Langlöchern (52) versehen sind.

12. Regal nach einem der Ansprüche 1 bis 11, dadurch gekennzeichnet, daß in Klemmöffnungen, bevorzugt in Bohrungen (70) des Fachbodens (16), Steckenden (69) einer Schraubenfeder (66) eingesetzt sind, deren Windungen Klemmspalte für flache Einsatzstücke (64) begrenzen, wobei gegebenenfalls die Federenden (68) über die Querschnittskontur der Schraubenfeder (66) hinaus verlängert und ihr jeweiliger Endbereich (69) abgewinkelt ist.

## Claims

1. Shelves with substantially vertically extending retaining profiles made of metal and cantilever supports for shelf bottoms placed thereon, the shelf bottom supports consisting of an upper rod-shaped portion with an angular insertion end and at least one supporting portion with an angular insertion end fixed at an angle at one end to the upper portion, wherein the insertion ends can be locked in position in openings in the retaining profile, characterised in that the upper rod-shaped portion and the supporting portion are bar-shaped and the supporting bar contains two parallel bars (28, 34; 28ₐ, 34ₐ; 28, 34_{b}) connected together by means of distance pieces (20, 21), one bar having a clamping piece (36) as the insertion end and a blunt end (32, 32_{b}) of the other bar (32, 28, 28ₐ) being associated therewith.

2. Shelves according to claim 1, characterised by an angular stop end (27, 37) extending from the lateral insertion end (26) and/or from the substantially parallel clamping piece (36) of the shelf bottom support (14_{b}).

3. Shelves according to claim 2, characterised in that the stop ends (27, 37) extend in parallel with one another.

4. Shelves according to one of claims 1 to 3, characterised by a retaining profile (12) consisting of two parallel round bars (18) of small diameter fixed together at a distance (a) from one another by round bolts (20) situated transversely thereto, every two round bolts at a short distance (d) from one another delimiting between them a clamping holder for the insertion end (26) of the horizontal bar (24) or the clamping piece (36) of the supporting bar (28, 34; 34ₐ).

5. Shelves according to one of claims 1 to 4, characterised in that the supporting bar of the shelf bottom support (14) consists of a supporting bar (28) fixed to the free end (25) of the upper bar (24) and ending at a distance from the clamping holder, and a clamping bar (34) provided with the clamping piece (36), connected to the supporting bar at a distance (q) from the angular hook end (30) thereof by the distance pieces (20, 21) mounted at a distance from one another, round bolts (20) and/or balls (21) possibly being provided as the distance pieces.

6. Shelves according to one of claims 1 to 5, characterised in that the supporting bar (34ₐ) is connected to the upper bar (24) by a substantially U-shaped supporting bar (28ₐ) and the distance pieces (20, 21) are provided between the latter and the supporting bar and/or the upper bar, round bolts (20) and/or balls (21) possibly being provided as the distance pieces.

7. Shelves according to one of claims 1 to 6, characterised in that the angle (w) between the curved supporting bar (28, 34) and the upper bar (24) increases continuously towards the retaining profile (18) and/or that the retaining profile (18) is fixed by means of at least one retaining block (38) receiving it in sections and/or a retaining strap (42), the central region thereof being U-shaped in order to receive the retaining profile(s) (18), wherein the retaining block or retaining strap can be traversed by at least one screw (40), an insertion slot (39) or insertion holes (Fig. 6) in the cylindrical, square, semi-circular or triangular retaining block (38, 38ₐ, 38_{b}, 38_{d}, 38_{c}, 38ₑ) possibly being provided in order to receive a retaining profile (18).

8. Shelves with a retaining profile which is U-shaped in cross section with bores or punched holes for receiving the insertion end or clamping piece of the shelf bottom support according to one of claims 1 to 7, characterised by an angular punched tongue (54) of the punched hole (52), part of the punched tongue forming together with the rear face (56) of the U-shaped retaining profile (46, 46ₐ) a clamping path for the insertion end (26) or the clamping piece (36), or by a punched hole (50) with an overhead horizontal arm (51) arranged at an angle thereto.

9. Shelves according to one of claims 1 to 8, characterised in that the punched holes (52) are situated in an undercut groove (60) in the substantially U-shaped retaining profile (46_{b}) and the front flanks (58) of the undercut longitudinal groove form lateral stop edges for the shelf bottom support (14).

10. Shelves according to at least one of claims 1 to 9, characterised by an insertion end (26) angled towards the bottom in the plane of the shelf bottom support (14) in the position of use thereof and a clamping piece (36) parallel thereto, or a retaining profile (46_{c}), the cross-sectional corners of which are rounded in a semi-circular manner (Fig. 23), wherein at least two retaining profiles (46_{b}, 46_{c}) can be assembled together to form a supporting column (62, 62ₐ).

11. Shelves according to one of claims 1 to 10, characterised by a retaining profile (47) consisting of an internal tube (49) and an external square (47) both provided with at least one row of elongated holes (52).

12. Shelves according to one of claims 1 to 11, characterised in that insertion ends (69) of a helical spring (66) are inserted into clamping openings, preferably into bores (70) in the shelf bottom (16), the turns thereof delimiting clamping gaps for flat insertion pieces (64), the spring ends (66) possibly being extended beyond the cross-sectional contour of the helical spring (66) and their respective end regions (69) being angular.

## Revendications

1. Système de rayonnage muni de profilés de retenue courant de façon sensiblement verticale, en métal, et de supports s'y accrochant en console pour des étagères posées sur ces profilés, les supports d'étagères se composant d'un tronçon supérieur formant tirant avec une extrémité insérée repliée et au moins un tronçon d'appui fixé par une extrémité au tronçon supérieur, de façon inclinée en formant un angle avec une extrémité insérée repliée, les extrémités insérées étant susceptibles d'être fixées de façon arrêtée dans des ouvertures du profilé de retenue, caractérisé en ce que le tronçon supérieur formant tirant et le tronçon d'appui sont réalisés sous la forme de barre et en ce que la barre d'appui se compose de deux barres parallèles (28, 34 ; 28a, 34a; 28, 34b) qui sont reliées l'une à l'autre par des organes d'écartement (20, 21) et dont l'une comporte, comme extrémité à insérer, une pièce de pincement (36) à laquelle est associée une extrémité tronquée (32, 32b) de l'autre barre (32, 28, 28a).

2. Système de rayonnage selon la revendication 1, caractérisé par une extrémité de butée (27, 37) repliée à partir de l'extrémité latérale insérée (26) et/ou à partir de pièces de pincement (36) sensiblement parallèles du support d'étagère (14b).

3. Système de rayonnage selon la revendication 2, caractérisé en ce que les extrémités de butée (27, 37) courent parallèlement l'une à l'autre.

4. Système de rayonnage selon l'une des revendications 1 à 3, caractérisé par un profilé de retenue (12) constitué de deux barres rondes parallèles (18) de faible diamètre, qui sont fixées à la distance (a) l'une de l'autre par des broches rondes (20) disposées transversalement par rapport à elles, chacune des deux broches rondes délimitant à faible distance (d) entre elles une retenue par pincement pour l'extrémité à insérer (26) de la barre horizontale (24) ou la pièce de pincement (36) de la barre d'appui (28, 34, 34a).

5. Système de rayonnage selon l'une des revendications 1 à 4, caractérisé en ce que la barre d'appui du support d'étagère (14) se compose d'une barre d'appui (28) fixée à l'extrémité libre (25) de la barre supérieure (24) et se terminant à distance par rapport à la retenue de pincement, et d'une barre de pincement (34) qui constitue la pièce de pincement (36), et qui est reliée à la distance (q) par rapport à l'extrémité en crochet (30) repliée de la barre d'appui, à cette barre d'appui par les organes d'écartement (20, 21), placés à distance l'un de l'autre, le cas échéant des broches rondes (20) et/ou des billes ou galets (21) étant prévus comme organes d'écartement.

6. Système de rayonnage selon l'une des revendications 1 à 5, caractérisé en ce que la barre d'appui (34a) est reliée à la barre supérieure (24) par une barre d'appui (28a) en forme de U et entre cette dernière et la barre d'appui et/ou la barre supérieure sont prévus les organes d'écartement (20, 21), des broches rondes (20) et/ou des billes ou galets (21) étant le cas échéant prévus comme organes d'écartement.

7. Système de rayonnage selon l'une des revendications 1 à 6, caractérisé en ce que l'angle (w) entre la barre d'appui cambrée (28, 34) et la barre supérieure (24) augmente de façon continue par rapport au profilé de retenue (18) et/ou en ce que le ou les profilés de retenue (18) sont fixés à l'aide d'au moins un sabot de retenue (38) et/ou d'une patte de retenue (42), qui reçoivent les profilés par tronçons et dont la zone médiane présente une conformation en forme de U pour recevoir le ou les profilé(s) (18), le sabot ou la patte de retenue étant susceptible d'être traversé par au moins une vis (40), et le cas échéant une fente (39) ou un trou d'enfichage (figure 6) du sabot de retenue de forme cylindrique, parallépipédique, en forme de secteur ou triangulaire (38, 38a, 38b, 38d, 38c, 38e) étant prévu(e) pour recevoir un profilé de retenue (18).

8. Système de rayonnage muni d'un profilé à section transversale en forme de U, avec des alésages ou des découpes pour recevoir l'extrémité insérée ou la pièce de pincement du support d'étagère, selon l'une des revendications 1 à 7, caractérisé par une languette découpée, repliée (54) du poinçonnage (52), dans lequel une partie de la languette découpée forme, avec la face arrière (56) du profilé de retenue en forme de U (46, 46a), une piste de pincement pour l'extrémité insérée (26) ou la pièce de pincement (36), ou par un poinçonnage (50), avec un bras horizontal (51) situé en haut et disposé en forme d'angle, à cet effet.

9. Système de rayonnage selon l'une des revendications 1 à 8, caractérisé en ce que les poinçonnages (52) sont disposés dans une rainure longitudinale en contredépouille (60) du profilé de retenue (46b) en forme de U et en ce que les flancs avant (58) de la rainure longitudinale en contre-dépouille forment des arêtes de butée latèrales pour les supports d'étagère (14).

10. Système de rayonnage selon au moins l'une des revendications 1 à 9, caractérisé en ce que sont prévues une extrémité à insérer (26) repliée vers l'arrière dans le plan du support d'étagère (14) dans sa position d'utilisation, et une pièce de pincement (36) parallèle à cette extrémité d'insertion, ou bien en ce qu'il est prévu un profilé de retenue (46c) dont les angles de section transversale sont arrondis (figure 23), au moins deux profilés de retenue (46b, 46c) pouvant être assemblés en une colonne de support (62, 62a).

11. Système de rayonnage selon l'une des revendications 1 à 10, caractérisé par un profilé de retenue (47) constitué d'un tube intérieur (49) et d'un quatre-pans extérieur (47a), ces deux éléments étant munis d'au moins une rangée de trous oblongs (52).

12. Système de rayonnage selon l'une des revendications 1 à 11, caractérisé en ce que dans les ouvertures de pincement, de préférence dans les alésages (70) de l'étagère (16), sont insérées les extrémités d'enfichage (69) d'un ressort hélicoïdal (66), dont les spires délimitent des intervalles de pincement pour des pièces plates à insérer (64), et le cas échéant les extrémités des ressorts (68) étant prolongées audelà du contour de section transversale du ressort hélicoïdal (66) et leur zone d'extrémité correspondante (69) étant repliée.
